# EUROPÄISCHE PATENTSCHRIFT

(11) **EP 0 650 375 B1**
(45) Veröffentlichungstag und Bekanntmachung des Hinweises auf die Patenterteilung: **19.03.1997**
(21) Anmeldenummer: 93915916.6
(22) Anmeldetag: 15.07.1993
(51) Int. Cl.: A61M 1/00

(54) **VORRICHTUNG ZUR REINIGUNG DER HAUTPOREN**
DEVICE FOR CLEANING SKIN PORES
DISPOSITIF POUR NETTOYER LES PORES DE LA PEAU

(30) Priorität: 17.07.1992 DE 4223516
(43) Veröffentlichungstag der Anmeldung: 03.05.1995
(73) Patentinhaber: SCHATZ, Viktor, D-53177 Bonn (DE)
(72) Erfinder: SCHATZ, Viktor, D-53177 Bonn (DE)
(74) Vertreter: Valentin, Ekkehard, Dipl.-Ing.
(86) Internationale Anmeldenummer: EP9301856
(87) Internationale Veröffentlichungsnummer: WO9402186

(56) Entgegenhaltungen:
- DE-C- 4 029 326
- US-A- 1 847 619
- US-A- 4 295 243

## Beschreibung

Die Erfindung betrifft ein Verfahren zum Betreiben einer Vorrichtung zum Reinigen von Hautporen und Vorrichtungen zur Reinigung von Hautporen von darin abgesetzten Talg-, Schmutz- und Bakterien-Substanzen, sogenannten weißen und schwarzen Komedomen und ihren Folgen in Form von Pickeln und Mitessern.

Es ist ein sehr verbreitetes Problem der Hautpflege, die Poren von Verunreinigungen, festgesetzten Talgrückständen usw. zu befreien. Diese Rückstände verstopfen die Poren, behindern dadurch die Hautbeatmung, sammeln Bakterien und verursachen Pickel oder Akne. Neben einer Reihe von medikamentösen Präparaten ist zur Abhilfe die Behandlung mit einem Komedomenheber bekannt, die zum einen nur von einem Fachmann ausgeführt werden darf und zum anderen auch viel Zeit in Anspruch nimmt. Solche Behandlungen werden aber erst angewandt, wenn die Erkrankung bereits fortgeschritten ist und sichtbare Unannehmlichkeiten bereitet. Es ist aber auch bei gesunder Haut mit normaler Hautdrüsen-Funktion wichtig, regelmäßig die Poren zu reinigen, was durch Waschen, Gesichtsmasken oder Dampfbäder geschehen kann. Eine Reihe von Druckschriften schlagen hierfür u.a. eine Behandlung durch Vakuum zur Absaugung der Hautporen vor. Praktische Versuche haben indessen gezeigt, daß dies nicht ausreicht, um die Hautporen von Verunreinigungen zu befreien. Wenn auch Produkte auf dem Markt sind, die sich reger Nachfrage erfreuen, so vermögen sie doch ihre Versprechungen nicht einzuhalten.

Es sind eine Reihe von saugenden Vorrichtungen auf Vakuumbasis bekannt geworden, wie folgende Schriften beschreiben: FR-26 26 179; US-4,292,971; US-4,900,316; US-3,794,035; DE-26 11 721 B2; US-4,609,368; DE-32 16 523 A1; AB-353 395; US-722,019; US-948,005; US-1,141,373; US-1,225,244; US-2,571,398; US-4,141,379; US-4,765,316, die auf verschiedene Weise das Absaugen der Haut- und Porensubstanzen vorschlagen und hier als technologischer Hintergrund angeführt werden.

Die vorgenannten Lösungen haben alle einen gemeinsamen Nachteil: der praktische Reinigungseffekt ist sehr gering, bzw. bleibt aus. Dies ist damit zu erklären, daß zwar die Poren geöffnet werden, ein Absaugen jedoch erschwert wird, weil das Porengefäß von der Körperseite geschlossen bleibt.

Die DE-40 29 326 und auf ihr basierende internationale Anmeldungen, eine frühere Erfindung des Anmelders, bringt eine wesentliche Neuerung auf diesem Gebiet, indem mit Impulsbetrieb gegen Blutergüsse vorgegangen wird, und durch Aufbringen einer, für viele Saugöffnungen gemeinsamen, elastischen Membran auf die Saugdüse ein wirksamer Hygieneschutz gewährleistet ist, die Unterdruckverteilung auf eine Reihe von Saugöffnungen vergleichmäßigt wird und zum anderen das Innere der Saugvorrichtung vor Kontaminierung durch abgesaugte Substanzen sicher geschützt wird, was auch eine kompaktere Bauweise zuläßt.

Die Aufgabe der vorliegenden Erfindung ist es, eine weiter verbesserte und effektivere, technische Lösung zur Reinigung von Hautporen, insbesondere zur Befreiung der Hautporen von Verstopfungen durch Talgablagerungen, Komedomen etc., anzubieten, und dabei sicher jeglichen Hautbeschädigungen vorzubeugen. Die verfahrenstechnische Lösung entspricht den kennzeichnenden Merkmalen von Anspruch 1. Die vorrichtungsgemäße Lösung entspricht den kennzeichnenden Merkmalen von Anspruch 2 bzw. Anspruch 4.

Die Grundidee zur technischen Lehre nach Anspruch 1 besteht darin, daß angesaugte Hautpartien, einer mechanischen Druckwirkung im unteren Bereich der herausgehobenen Hautpartie unterworfen werden, was dann ein effektives Herauspressen des Poreninhalts bewirkt.

Hierbei dient das Einsaugen der Haut in die Düsenöffnungen lediglich dazu, eine Hautpore in eine vorteilhafte Position herauszuheben und die Pore zu öffnen, wonach die Druckwirkung rings um die Pore als die eigentliche reinigende Wirkungskraft eingesetzt wird.

Die Druckwirkung wird nach vorliegender Erfindung bevorzugt in kurze Druckimpulse unterteilt, deren Zeit- und Amplituden-Parameter so variiert werden, daß ein Optimum an Wirkung mit sicheren Eigenschaften bezüglich Vorbeugung von Blutergüssen verbunden werden kann.

Weiterhin wird vorgeschlagen, während eines Ansaugtaktes mehrere kürzere Druckimpulse als Saugtakt Druckimpulse mit unvollständigem Amplitudenabfall zu erzeugen, welche dem Hauptdruckimpuls überlagert werden. Diese feineren Oberschwingungen der Druckkraft bewirken Lockerungen des eingespannten Systems: Haut-Pore-Talgablagerungen-Membran-Düsenwände-druckausführende Elemente oder Medien, und die aus den Poren auszudrückenden harten Substanzen "fließen" besser.

Im folgenden werden Ausführungen zur Lösung anhand vorteilhafter Beispiele dargestellt.

Vorzugsweise ist die Saugdüse, die mehrere Saugöffnungen in Reihe enthält, so mit zwei aufeinandergesetzten Scheiben ausgebildet, daß ein schmaler Spalt mit übereinander angeordneten Saugöffnungen entsteht. Der schmale Spalt ist an einen Kanal angeschlossen und mit einem Druckerzeuger verbunden, während die Saugöffnungen an einen Unterdruckerzeuger angeschlossen sind. Zuerst wird Unterdruck eingesetzt und saugt entspanntes Druckmedium aus dem schmalen Spalt ab und zieht gleichzeitig die Haut in die Saugöffnungen, die ihrerseits bei Erreichen der dem Spalt entsprechenden Tiefe, den schmalen Spalt schließt (Ventilwirkung). Anschließend wird in dem Spalt Druck aufgebaut, der auf die Hautporen wirkt und die dort festgesetzten Ablagerungen herauspreßt. Als Druckmedium wird bevorzugt Preßluft vorgeschlagen, die von einem elektromagnetisch betätigten Ventil gesteuert wird.

Als Medium für Saug- und Druckeinwirkung wird Flüssigkeit, vorteilhafter Wasser eingesetzt, wobei eine hydraulische Steuereinheit derart programmierbar ist, daß durch die offenen Saugöffnungen entstehender Flüssigkeitsverlust kompensiert wird.

Desweiteren schlägt die Erfindung eine mechanische Lösung vor, um mittels beweglicher Teile die Druckeinwirkung zu realisieren. Hierbei ist eine Fülle von konstruktiven Lösungen denkbar, wobei hier zwei besonders vorteilhafte Konstruktionen vorgestellt werden.

Dabei werden zwei zangenartig ausgebildete Druckstücke zu einer Einheit durch ein Gelenkscharnier verbunden und der von beiden Teilen gebildete Kanal durch das Steuerventil an die Saugeinheit angeschlossen. Das bewegliche Zangenteil wird vorzugsweise von einem Elektromagneten angetrieben. Die Form und die Oberflächenbeschaffenheit der beiden Druckstücke werden so ausgebildet, daß die Hautbehandlung möglichst schonend erfolgen kann: das heißt möglichst großer Flächenkontakt mit den zu behandelnden Hautpartien für niedrige Flächendruckwerte, und abgerundete Kanten gegen Hautabdrücke. Damit mehrere kleinere Saug-Druck-Einheiten mit nur einem beweglichen Teil realisierbar sind, werden die Druckstücke in die Länge ausgebildet und mit schmalen Einsätzen aufgeteilt.

Diese Konstruktion erlaubt zusätzlich zu allen vorher beschriebenen Ablaufparametern die Steuerung der Schlitzbreite zwischen beiden Druckstücken, was eine Anpassung an verschieden dicke und elastische Hauttypen erlaubt.

Die Erfindung wird anhand von Zeichnungen für einige vorteilhafte Ausführungsbeispiele beschrieben. Es zeigen:
- Figur 1: eine Saugöffnung mit angesaugter Hautpore und mit dem Spalt zur Krafteinwirkung;
- Figur 2: einen Querschnitt durch die Saugdüse;
- Figur 3: die Saugdüse in Zangenform zur mechanischen Krafteinwirkung, im Querschnitt;
- Figur 4: die Saugdüse in Zangenform, in der Draufsicht;
- Figur 5: die Saugdüse in Zangenform mit zwei beweglichen Druckteilen, in der Draufsicht;
- Figur 6: Steuer-Diagramm Saug- und Druckimpulse; und
- Figur 7: Steuer-Diagramm Saug- und Druckimpulse mit überlagerter Druckschwingung.

In Figur 1 sind in stark vergrößerter Abbildung eine Hautpore 6 mit Komedomen 3 in eingesaugter Stellung in der Saugöffnung 2 abgebildet. Der innere Kanal der Saugöffnung 2 ist gemeinsam mit anderen Saugöffnungen 2 an einen Unterdruckerzeuger 9 angeschlossen. Der Düsenkörper ist aus zwei mit Zwischenraum aufeinandergesetzten Scheiben 1 zusammengesetzt, die zwischen einander einen abgegrenzten Spalt 4 bilden, der die Saugöffnungen 2 umschließt und mittels Kanal 8 an einen Druckerzeuger (nicht abgebildet) angeschlossen ist.

Kurz nach einem Saugimpuls, wenn die Haut 5 in die Saugöffnung 2 eingezogen und der seitliche Spalt 4 durch die Haut 5 geschlossen ist (Ventilwirkung), wird ein Druckimpuls 7 in den Spalt 4 gegegeben und umfaßt die angesaugte Hautpartie 5. Damit wird der Inhalt 3 der Pore 6, wenn gerade eine Pore 6 erwischt wurde, herausgedrückt. Förderlich ist dabei auch der Nebeneffekt, daß gleichzeitig die angesaugte Hautpartie 5 aus der Düse aufgrund des Druckverlustes entschlüpft und so die Druckwirkung auch die am Spalt 4 vorbeiziehenden Hautpartien erfaßt.

Das Druckmedium in dem Spalt 4, sowie das ansaugende Medium in der Saugöffnung 2 kann Preßluft oder ein flüssiges Medium sein, dies insbesondere, wenn ein Einwirken mit härterer Flankensteilheit erforderlich wird.

Sowohl Druck im Spalt 4 als auch Unterdruck durch die Saugöffnungen 2 und den Spalt 4 wirken zugleich auf die Hautporen 6 ein. Etwas Flüssigkeit wird unweigerlich heraustreten, und muß durch ständige Zufuhr ersetzt werden, was durch eine entsprechende Steuerung eines Druckerzeugers erfolgen kann. Dies ermöglicht nebenbei das Wegspülen abgesaugter Substanzen und ergibt eine praktische Hygiene-Vorrichtung. Zweckmäßig ist der Anwendungsbereich auf Bade- und Waschräume und das Medium auf Wasser zu beschränken.

In Figur 2 ist ein Querschnitt durch eine Saug-Druck-Düse mit mehreren Saugöffnungen 2 nach Figur 1 abgebildet. Die Ringnut 10 dient zur Befestigung einer elastischen Membran 19.

Eine andere mechanische Vorrichtung zeigt Figur 3, wobei die angesaugte Hautpartie 5, 6 zangenartig von zwei eine Ansaugkammer 13 umgebenden und sie bildenden Lippen 14, einer feststehenden Backe 16 und einer beweglichen Backe 12 mit vorgegebenem Druck und Bewegungsweg zusammengepreßt wird. Die Bewegung wird durch Druckeinwirkung 7 und Druckstift 11 eingeleitet.

Figur 4 zeigt eine länglich ausgebildete Saug-Druckdüse, die ebenfalls nur ein bewegliches Teil, die zangenartig bewegbare Backe 12, aufweist. Die Düse weist Trennblätter 15 auf, welche sie in mehrere diskrete Saugöffnungen 2 unterteilen. Diese Aufteilung in mehrere diskrete Saugöffnungen 2 bringt Vorteile bei Einsatz einer über die Düse gezogenen elastischen Membran 19, weil dadurch eine Unterdruckverteilung auf alle Saugöffnungen 2 auch dann gewährleistet ist, wenn eine oder mehrere von ihnen nicht durch Hautkontakt geschlossen sind.

Figur 5 zeigt eine vorteilhafte Fortentwicklung der Konstruktion nach Fig. 3 und 4, wobei hier durch Einsatz zweier beweglicher Teile 12a und 12b und die starre Verschmelzung der Trennblätter zu einem Teiler 15 zwei Reihen von Saugöffnungen 2 gebildet sind. Hinzugefügt sei noch eine mögliche vorteilhafte Ausführung mit den versetzten Reihen (ohne Abbildung) von Saugöffnungen 2 und schwimmend gelagertem Teiler 15.

Eine optimale Einwirkung unter Ausschluß von Hautbeschädigungen, wird durch geeignete Wahl der Druckamplitude, Dauer der Druckeinwirkung und Ruhephase und in dem zuletzt beschriebenen Falle mit mechanischer "Zange" durch einen begrenzten Verstellweg der Zangenlippen 14 erreicht.

Figur 6 zeigt beispielhaft einen idealisierten Steuersignalverlauf für die Saugeinwirkung 18 mit der Amplitude Pₗ und Druckeinwirkung 17 mit der Amplitude P_{H}. Die Periode T wird eingeleitet durch den Start der Saugeinwirkung 18, der hier durch schräge Flanken der Realität entsprechend eine bestimmte Zeit in Anspruch nimmt. Nach einer Ansaugzeit tₐ ist die Haut eingezogen und die Druckeinwirkung 17 wird ausgelöst. Für die vorgegebene experimentell ermittelte Zeit bleiben beide Steuersignale aktiv, wonach eine Ruhephase für die Zeit tᵣ eingeleitet wird.

Figur 7 zeigt zusätzlich zu dem in Figur 6 dargestellten Signalverlauf eine der Druckeinwirkung 17 vorzugsweise überlagerte Schwingung, die durch Amplitudendifferenz (P_{H} -Pᵥ) dargestellt ist.

Die vorgestellte Vorrichtung ist nicht nur auf die gezeigten und beschriebenen Beispiele eingeschränkt. Sie soll auch im handwerklichen Ermessen liegende weitere konstruktiver Ausführungen umfassen, welche die in Anspruch 1 gekennzeichnete technische Lehre beinhalten. Außer der porenreinigenden Wirkung vermag eine nach der Erfindung entwickelte Konstruktion als Nebeneffekt die behandelte Haut auf eine neue Art gründlich durchzumassieren, was zu der Versorgung der Hautzellen mit Nährstoffen positiv beiträgt. Wenn man bedenkt, daß eine kosmetische Hautreinigung von den Verbrauchern öfters gewünscht wird, wäre mit ihr jedesmal eine solche gründliche Hautmassage automatisch mitausgeführt, und die Regelmäßigkeit ließe dann erwarten, daß die Behandlung anschlägt und die Haut insgesamt länger gesund und vital erhalten bleibt.

Bei dem mit der vorliegenden Erfindung vorgeschlagenen technischen Lösungen wird die Verwendung einer solchen für mehrere Saugöffnungen gemeinsamen, elastischen Membran 19 als Hygieneschutz dringend empfohlen, wenn auch nicht als unverzichtbar angesehen.

### Liste der Bezugszeichen

- 1: gitterartige Scheiben und Düsengehäuse
- 2: Saugöffnungen
- 3: Komedome (feste Ablagerungen)
- 4: Spalt (für Druckeinwirkung)
- 5: Haut
- 6: Hautpore
- 7: Richtung der Druckeinwirkung
- 8: Kanal
- 9: Richtung der Saugeinwirkung
- 10: Ringnut
- 11: Schieberstift
- 12/12a: bewegliche Zangenbacken
- 12b: zweite bewegliche Zangenbacke
- 13: Ansaugkammer
- 14: Lippen
- 15: Trennblätter
- 16: feststehende Zangenbacke
- 17: Druckimpuls
- 18: Saugimpuls
- 19: Membran

## Patentansprüche

1. Verfahren zum Betreiben einer Vorrichtung zum Reinigen von Hautporen (6) mit Saugöffnungen (2), gegebenenfalls mit einer auf die Saugöffnungen aufgezogenen elastischen Membran (19), die an Mittel (9) zur Erzeugung einer insbesondere pulsierenden Vakuumeinwirkung auf die Hautporen (6) angeschlossen sind,
**dadurch gekennzeichnet**,
daß ein Hautteil (5) mit der Hautpore (6) zunächst in die Saugöffnungen (2) der Reinigungsvorrichtung angesaugt und hervorgehoben wird und daß dann eine von mehreren Seiten auf die herausgehobene Hautpore wirkende Druckkraft derart aufgebracht wird, daß ein die Hautpore umschließender mechanischer Druck entsteht, der in das Innere der Hautpore (6), vorzugsweise in Richtung ihrer Längsachse einwirkt.

2. Vorrichtung zum Reinigen von Hautporen (6) mit Saugöffnungen (2), gegebenenfalls mit einer auf diese aufgezogenen elastischen Membran (19), die an Mittel (9) zur Erzeugung einer insbesondere pulsierenden Vakuumeinwirkung auf die Hautporen (6) angeschlossen sind,
**dadurch gekennzeichnet**,
daß die Reinigungsvorrichtung eine Saugdüse aufweist, die aus zwei aufeinandergesetzten gitterartigen Scheiben (1) zusammengesetzt ist, und die zwischen einander einen abgegrenzten Spalt (4) bilden, der die Saugöffnungen (2) umschließt und mittels Kanal (8) an einen Druckerzeuger angeschlossen ist, wobei durch in die übereinander angeordneten Saugöffnungen (2) eingezogene Haut (5) bzw. Pore (6) zunächst der schmale Spalt (4) schließbar ist, dem dann durch den Kanal (8) Druckmedium zuführbar ist derart, daß im Bereich der zur Bearbeitung herausgehobenen Hautpore (6) diese vom Druckmedium umschlossen ist und die Druckwirkung in das Innere der Hautpore (6) vorzugsweise in Richtung ihrer Längsachse, von mehreren Seiten einwirkend, gerichtet ist.

3. Vorrichtung nach Anspruch 2,
**dadurch gekennzeichnet**,
daß Mittel zum Aufbau eines vorzugsweise impulsförmigen Druckes (7) vorgesehen sind.

4. Vorrichtung zum Reinigen von Hautporen (6) mit Saugöffnungen (2), gegebenenfalls mit einer auf diese aufgezogenen elastischen Membran (19), die an Mittel (9) zur Erzeugung einer insbesondere pulsierenden Vakuumeinwirkung auf die Hautporen (6), angeschlossen sind,
**dadurch gekennzeichnet**,
daß zur Erzeugung einer vorzugsweise mechanischen Druckeinwirkung im unteren Bereich der herausgehobenen Hautpore (6) an der Saugdüse wenigstens eine feststehende Backe (16) und eine zangenartig bewegbare Backe (12) angeordnet ist, wobei die Backen (12, 16) zwischen sich eine schlitzartige in die Länge gezogene Saugdüse ausbilden.

5. Vorrichtung nach Anspruch 4,
**dadurch gekennzeichnet**,
daß die Saugdüse durch Trennblätter (15) in einzelne Saugöffnungen (2) unterteilt ist.

6. Vorrichtung nach Anspruch 4 oder 5,
**dadurch gekennzeichnet**,
daß die zangenartig bewegbaren Backen (12a, 12b) zu einer Einheit durch ein Gelenkscharnier verbunden sind.

7. Vorrichtung nach Anspruch 4, 5 oder 6,
**dadurch gekennzeichnet**,
daß das bewegliche Backenteil (12) von einem Elektromagneten antreibbar ist.

8. Vorrichtung nach Anspruch 4, 5, 6 oder 7,
**dadurch gekennzeichnet**,
daß das bewegliche Backenteil (12) durch die Druckwirkung (7) eines Schieberstiftes (11) antreibbar ist.

9. Vorrichtung nach Anspruch 2 oder 3,
**dadurch gekennzeichnet**,
daß der Druckerzeuger für die Druckerzeugung im Spalt (4) bzw. in der Ansaugkammer (13) mit einer Flüssigkeit als Druckmedium und bevorzugt mit Wasser ausgestattet ist und Mittel zur Kompensation von Flüssigkeitsverlust aufweist.

10. Vorrichtung nach einem oder mehreren der Ansprüche 2 bis 9,
**dadurch gekennzeichnet**,
daß der Druckerzeuger mit Mitteln zur Unterteilung der Druckeinwirkung in kurze Druckimpulse ausgebildet ist und daß der Druckerzeuger synchronisierbar ist mit dem Mittel der pulsierenden Vakuumeinwirkung.

11. Vorrichtung nach einem oder mehreren der Ansprüche 2 bis 10,
**dadurch gekennzeichnet**,
daß der Druckerzeuger mit Mitteln zur Unterteilung der Druckeinwirkung in mehrere einander kurz folgende Druckimpulse (17) ausgebildet ist, die während nur eines Ansaugimpulses (18) erfolgen.

## Claims

1. Method of operating a device for the cleaning of skin pores (6), with suction openings (2), in a given case with an elastic membrane (19) sketched over the suction openings, which are connected to means (9) for the generation of a, in particular, pulsating vacuum action on the skin pores (6), characterised thereby that a skin portion (5) with the skin pore (6) is initially sucked into the suction openings (2) of the cleaning device and made prominent and that then a pressure force is applied to the raised up skin pore from several sides in such a manner that a mechanical force surrounding the skin pore arises which acts in the interior of the skin pore (6), preferably in the direction of its longitudinal axis.

2. Device for the cleaning of skin pores (6) with suction openings (2), in a given case with an elastic membrane (19) sketched over the suction openings, which are connected to means (9) for the generation of a, in particular, pulsating vacuum action on the skin pores (6), characterised thereby that the cleaning device comprises a suction nozzle, which is composed of two grating-like discs (1) placed one on the other and forming therebetween a bounded gap (4) which encloses the suction openings (2) and is connected to a pressure generator by means of a channel (8), wherein the narrow gap (4) is initially closable by skin (5) or a pore (6) drawn into the suction opening (2) arranged one above the other and is then feedable with pressure medium by the channel (8) in such a manner that in the region of the skin pore (6) raised up for treating this is surrounded by the pressure medium and the pressure effect in the interior of the skin pore (6) is preferably oriented in the direction of its longitudinal axis and acts from several sides.

3. Device according to claim 2, characterised thereby that means for the building up of a preferably pulse-like pressure (7) are provided.

4. Device for the cleaning of skin pores (6) with suction openings (2), in a given case with an elastic membrane (19) sketched over the suction openings, which are connected to means (9) for the generation of a, in particular, pulsating vacuum action on the skin pores (6), characterised thereby that at least one stationary jaw (16) and a jaw (12) movable in tongs-like manner are arranged at the suction nozzle for the production of a preferably mechanical pressure action in the lower region of the raised up skin pore (6), wherein the jaws (12, 16) form therebetween a suction nozzle drawn out in slot-like manner in length.

5. Device according to claim 4, characterised thereby that the suction nozzle is divided into individual suction openings by separating leaves (15).

6. Device according to claim 4 or 5, characterised thereby that the jaws (12a, 12b) movable in tongs-like manner are connected into a unit by an articulated hinge.

7. Device according to claim 4, 5 or 6, characterised thereby that the movable jaw part (12) is drivable by an electromagnet.

8. Device according to claim 4, 5, 6 or 7, characterised thereby that the movable jaw part (12) is drivable by the pressure effect (7) of a slide pin (11).

9. Device according to claim 2 or 3, characterised thereby that the pressure generator for the pressure generator in the gap (4) or in the suction chamber (13) is equipped with a liquid as pressure medium and preferably with water and comprises means for compensation for water loss.

10. Device according to one or more of claims 2 to 9, characterised thereby that the pressure generator is formed with means for the dividing up of the pressure action into short pressure pulses and that the pressure generator can be synchronised with the means of the pulsating vacuum action.

11. Device according to one or more of claims 2 to 10, characterised thereby that the pressure generator is formed with means for the dividing up of the pressure action into several pressure pulses (17) which follow one another at short intervals and which take place during only a suction pulse (18).

## Revendications

1. Procédé opératoire d'un dispositif pour nettoyer les pores de la peau (6), comportant des orifices d'aspiration (2) et éventuellement munis d'une membrane élastique (19) tendue sur les orifices d'aspiration, les orifices d'aspiration étant reliés à des moyens (9) de génération d'un effet de vide, notamment pulsant, sur les pores de la peau,
caractérisé en ce qu'on aspire et soulève d'abord une partie de peau (5) comportant le pore (6) dans l'orifice d'aspiration (2) du dispositif de nettoyage, et en ce qu 'on applique ensuite une force de pression qui agit de plusieurs côtés sur le pore soulevé de telle sorte qu'on génère une pression mécanique qui entoure le pore,qui agit à l'intérieur du pore de la peau, (6) de préférence selon la direction axiale de celui-ci.

2. Dispositif pour nettoyer les pores de la peau (6), comportant des orifices d'aspiration (2) et éventuellement muni d'une membrane élastique (19) tendue sur les orifices d'aspiration, les orifices d'aspiration étant reliés à des moyens (9) de génération d'un effet de vide, notamment pulsant, sur les pores de la peau,
caractérisé en ce que ledit dispositif de nettoyage comporte une buse d'aspiration qui se compose de deux disques ajourés superposés (1), qui forment entre eux une fente délimitée (4) qui entoure les orifices d'aspiration (2) et qui est reliée par le canal (8) à un générateur de pression, la fente étroite (4) étant d'abord obturable par la peau (5) ou le pore (6) aspiré au travers des orifices d'aspirations (2) superposés, et un agent sous pression étant alors injectable dans le canal (8) de telle sorte que le pore de peau (6) soulevé en vue du traitement est entouré de l'agent sous pression dans la zone qui l'entoure et que l'effet de pression est orienté vers l'intérieur du pore de la peau (6), de préférence dans la direction de l'axe longitudinal de celui-ci, en agissant de plusieurs côtés.

3. Dispositif selon la revendication 2
caractérisé en ce qu'il comporte des moyens pour l'établissement d'une pression (7), de préférence de type à impulsions.

4. Dispositif pour nettoyer les pores de la peau (6), comportant des orifices d'aspiration (2) et éventuellement munis d'une membrane élastique (19) tendue sur les orifices d'aspiration, les orifices d'aspiration étant reliés a des moyens (9) de génération d'un effet de vide, notamment pulsant, sur les pores de la peau,
caractérisé en ce qu'il comporte au moins une machoire fixe (16) et une machoire mobile (12) déplaçable à la façon d'une pince, agencées à la buse d'aspiration, en vue de la génération d'un effet de pression, de préférence mécanique, à la partie du pore de peau soulevé (6), les machoires (12,16) formant entre elles une buse d'aspiration allongée en forme de fente.

5. Dispositif selon la revendication 4
caractérise en ce que la buse d'aspiration est divisée en orifices d'aspiration individuels (2) par des feuilles de séparation (15).

6. Dispositif selon la revendication 4 ou 5
caractérisé en ce que les machoires mobiles à la façon d'une pince (12a,12b) sont reliées en une unité à l'aide d'une charnière.

7. Dispositif selon la revendication 4,5 ou 6
caractérisé en ce que la partie de machoire mobile (12) est entraînable par un électro-aimant.

8. Dispositif selon la revendication 4,5,6, ou 7, caractérisé en ce que la partie de mâchoire mobile (12) est entraînable par l'effet de pression (7) d'un pointeau coulissant (11).

9. Dispositif selon la revendication 2 ou 3
caractérisé en ce que le générateur de pression destiné à générer la pression dans la fente (4) ou dans la chambre d'aspiration (13) comporte un liquide comme agent de pression, et de préférence de l'eau, et est équipé d'un moyen de compensation des pertes de liquide.

10. Dispositif selon l'une ou plusieurs des revendications 2 à 9.
caractérisé en ce que le générateur de pression est équipé de moyens pour fractionner l'effet de la pression en impulsions de pression courtes, et en ce que le générateur de pression est synchronisable sur le moyen de génération de vide pulsant.

11. Dispositif selon l'une ou plusieurs des revendications 2 à 10
caractérisé en ce que le générateur de pression comporte des moyens de fractionnement de l'effet de pression en plusieurs impulsions de pression (17) qui se suivent de près, au cours d'une seule impulsion d'aspiration (18).
